# FASCICULE DE BREVET EUROPEEN

(11) **EP 0 963 277 B1**
(45) Date de publication et mention de la délivrance du brevet: **08.05.2002**
(21) Numéro de dépôt: 98912568.7
(22) Date de dépôt: 27.02.1998
(51) Int. Cl.: B25B 13/46, B25B 13/08

(54) **CLE CLIQUETANTE**
RATSCHENSCHLÜSSEL
RATCHET WRENCH

(30) Priorité: 28.02.1997 FR 9702449
(43) Date de publication de la demande: 15.12.1999
(73) Titulaire: FACOM, 91423 Morangis Cédex (FR)
(72) Inventeur: CAGNY, Jacques, F-91080 Courcouronnes (FR)
(74) Mandataire: Jacobson, Claude
(86) Numéro de dépôt international: FR9800392
(87) Numéro de publication internationale: WO9838009

(56) Documents cités:
- EP-A- 0 747 173
- WO-A-97/00758
- DE-C- 857 177
- FR-A- 2 752 183
- US-A- 1 936 352
- US-A- 1 954 141
- US-A- 2 671 368
- US-A- 3 745 859
- US-A- 4 889 020

## Description

La présente invention est relative à un clé cliquetante pour entraîner un organe, notamment une vis ou un écrou, dont la tête comporte un profil d'entraînement hexagonal, laquelle clé comporte les caractéristiques du préambule de la revendication 1.

La demande de brevet PCT/FR 96/00 963 au nom de la Demanderesse décrit une clé cliquetante de ce type, dont le fonctionnement est particulièrement aisé et stable et qui protège bien la tête hexagonale.

Cependant, dans cette clé cliquetante connue, le mouvement de recul de la clé entre deux positions d'entraînement s'étend angulairement sur 60°, alors que certains environnements de travail n'offrent pas un espace libre suffisant pour un mouvement d'un telle amplitude.

Des clés cliquetantes ayant un mouvement de recul de l'ordre de 30° ont été proposées par le US-A-4 889 020, mais avec de sérieux inconvénients. En effet, si la clé est monobloc, l'utilisateur doit effectuer un déplacement d'éloignement radial de la clé par rapport à la tête pour atteindre la seconde position d'entraînement, ce qui est difficile à réaliser. Un tel déplacement ne peut être évité qu'au prix de l'adjonction d'un doigt coulissant chargé élastiquement.

L'invention a pour but de fournir une clé cliquetante à mâchoire monobloc capable de cliqueter avec des mouvements de recul de l'ordre de 30° tout en étant en permanence poussée vers l'axe de la tête hexagonale.

A cet effet, l'invention a pour objet une clé cliquetante du type précité, caractérisée par la partie caractérisante de la revendication 1.

Cette clé cliquetante peut comporter une ou plusieurs des caractéristiques des revendications 2 à 20, prises isolément ou suivant toutes leurs combinaisons techniquement possibles.

Un exemple de réalisation de l'invention va maintenant être décrit en regard des dessins annexés, sur lesquels :
- la Figure 1 est une vue partielle d'une clé cliquetante conforme à l'invention;
- la Figure 2 représente à plus grande échelle une fraction du profil intérieur de la mâchoire de cette clé;
- la Figure 3 représente cette clé en prise avec un écrou hexagonal, dans une première position d'entraînement;
- les Figures 4 à 7 représentent cinq phases successives du mouvement de recul de la clé de la première position d'entraînement à la seconde position d'entraînement;
- les Figures 8 à 12 représentent cinq phases successives du mouvement de recul de la clé de la seconde position d'entraînement à la première position d'entraînement;
- la Figure 13 représente une variante, en plan;
- la Figure 14 représente en plan une autre variante;
- la Figure 15 est une vue de côté prise suivant la flèche XV de la Figure 14; et
- la Figure 16 est une vue partielle prise en coupe suivant la ligne XVI-XVI de la Figure 4.

La clé cliquetante 1 représentée sur la Figure 1 est une pièce monobloc en acier de forme générale plate, comprenant un manche 2 de forme allongée, d'axe général X-X, qui s'élargit à son extrémité distale pour former une mâchoire d'entraînement 3. A son autre extrémité, le manche 2 peut former une autre tête d'entraînement, soit analogue à la mâchoire 3 mais d'une dimension différente, soit de tout autre type connu, notamment du type clé ouverte ou clé à oeil, comme illustré en 103 sur la Figure 13.

La mâchoire 3 est destinée à entraîner une tête hexagonale 4, visible sur les Figures 3 à 12, que l'on supposera être un écrou, dans le sens horaire F Dans ce qui suit, les mots "avant" et "arrière", "avance" et "recul", se réfèrent à ce sens d'entraînement.

La mâchoire 3 peut être considérée comme constituée de trois régions: un mors avant 5, un mors arrière 6, et un arceau intermédiaire 7 qui relie ces deux mors. On décrira ci-dessous le profil intérieur de ces trois régions.

Le mors 5 comporte deux protubérances, à savoir une protubérance avant P1 et une protubérance arrière P2, séparées par un évidement E1.

Le mors 6 comporte deux protubérances, à savoir une protubérance avant P6 et une protubérance arrière P7, séparées par un évidement E6.

L'arceau 7 comporte trois protubérances, à savoir une protubérance avant P3, une protubérance intermédiaire P4 et une protubérance arrière P5. Un évidement E2 sépare la protubérance P2 de la protubérance P3, et, de même, un évidement E3 sépare la protubérance P3 de la protubérance P4, et un évidement E4 sépare la protubérance P4 de la protubérance P5.

Ainsi, la mâchoire 3 présente d'avant en arrière sept protubérances successives P1 à P7, séparées par six évidements successifs E1 à E6. Dans cet exemple, on entend par "protubérance" une partie convexe du profil, et par "évidement" une partie concave.

En entrant plus dans le détail, d'avant en arrière :
- P1 est constitué successivement de deux arrondis 8 et 9 de rayons voisins, reliés par un arrondi 10 de beaucoup plus grand rayon;
- E1 est formé d'un simple arrondi 11 de petit rayon ;
- P2 a une forme générale sensiblement triangulaire, avec deux flancs avant 12 de grand rayon et arrière 13 sensiblement rectiligne, reliés par un arrondi 14 de petit rayon;
- E2 est constitué d'un simple arrondi 15;
- P3 est constitué d'un arrondi 16 de petit rayon relié directement à l'évidement E2, et d'un flanc arrière 17 sensiblement rectiligne;
- E3 est constitué de deux arrondis 18 et 19 reliés par un fond 20 de grand rayon;
- P4 a une forme générale sensiblement triangulaire, avec deux flancs avant 21 et arrière 22 sensiblement rectilignes reliés par un arrondi 23 de petit rayon;
- E4 est un simple arrondi 24;
- P5 est constitué d'un flanc avant 25 sensiblement rectiligne, puis d'un arrondi 26;
- E5 est un simple arrondi 27;
- P6 est constitué d'un arrondi 28 suivi par un segment sensiblement rectiligne 29;
- E6 est un simple arrondi 30; et
- P7 est constitué d'un arrondi 31 suivi par un segment sensiblement rectiligne 32 puis par un arrondi 33.

Toutes les portions 8 à 33 du profil se raccordent tangentiellement les unes aux autres, à l'exception des raccordements 29-30 et 32-33, qui nécessitent des arrondis de raccordement supplémentaires de petit rayon.

On a représenté à plus grande échelle sur la Figure 2 les régions P4 à P7 du profil.

On désigne par A4 à A7 les milieux des arrondis 23, 26, 28 et 31 des protubérances P4 à P7 respectivement, ces quatre points étant sensiblement les points de contact des quatre protubérances avec les faces de l'écrou pendant les phases d'entraînement qui seront décrites plus loin. On désigne de plus par p4 à p6 les profondeurs maximales des évidements E4 à E6, respectivement, mesurées perpendiculairement aux segments P4-P5, P5-P6 et P6-P7, et par 14, 15 et 16 les longueurs de ces trois segments. On a alors les relations dimensionnelles suivantes :
- 0,27 14 ≤ p4 ≤ 0,40 14
- 0,25 15 ≤ p5 ≤ 0,33 15
- 0,3 16 ≤ p6 ≤ 0,4 16

Dans l'exemple représenté, la mâchoire 3 a la forme générale d'une fourche ouverte vers l'avant. En variante, comme représenté à la Figure 13, elle pourra être complétée par un arceau avant 34 de rigidification, de façon à former un oeil. Dans ce cas, comme indiqué en trait pointillé, l'arceau 34 peut présenter une interruption 134 destinée au passage d'une tige ou d'un tube relié à l'écrou 4. L'arceau 34 n'entre pas en contact avec l'écrou dans les positions d'entraînement de la clé décrites plus loin, ni lors des mouvements de recul de la clé lorsque celle-ci est poussée vers l'écrou suivant l'axe X-X de son manche.

On décrira maintenant le fonctionnement de la clé, en regard des Figures 3 à 12. L'exemple est donné pour une clé aux cotes minimales et un écrou aux cotes maximales, compte-tenu des tolérances de fabrication, c'est-à-dire dans le cas le plus défavorable pour le bon déroulement des mouvements de recul. Il est à noter que la difficulté est d'obtenir à la fois de bonnes conditions d'entraînement des écrous aux cotes minimales et des reculs ou cliquetages sans coincement sur les écrous aux cotes maximales. Il est entendu que, en ce qui concerne les écrous, les expressions "cotes minimales" et "cotes maximales" se situent dans le cadre de la normalisation des écrous. Dans toutes les Figures 3 à 12, l'écrou 4 est représenté dans la même position.

La Figure 3 représente la clé dans sa première position d'entraînement. Conformément à l'enseignement de la demande PCT/FR précitée, pour un couple nul et pour tout couple d'entraînement, c'est-à-dire appliqué dans le sens horaire F, la mâchoire 3 est en contact avec l'écrou 4 par seulement trois points : deux points d'entraînement constitués par un point A2 de la protubérance P2 et le point A7, et un point d'appui supplémentaire constitué par le point A5. Les points A2 et A7 se trouvent dans la moitié avant de la face avant 41 et de la face arrière, diamétralement opposée, 42, tandis que le point A5 se trouve dans la moitié avant de la face 43 située immédiatement en avant de la face 42.

Dans cette première position d'entraînement, si on désigne par d1.1, d2.1 et d3.1 les distances de chaque point de contact A2, A5, A4 au coin avant des faces correspondantes, et L la longueur d'un côté de l'écrou, on a les relations suivantes :
- d2.1 > d1.1;
- d3.1 > d1.1;
- d3.1 > d2.1; et
- 0,25L ≤ d3.1 ≤0,29L.
   Lorsque la course d'entraînement est terminée, l'opérateur exécute un mouvement de recul de la clé, c'est-à-dire dans le sens anti-horaire F1, illustré sur les Figures 4 à 7, où les contacts indiqués servent au guidage de la clé sur l'écrou. On suppose qu'une légère force est en permanence exercée sur la clé suivant l'axe X-X du manche 2, vers l'écrou (flèche f de la Figure 4).
- Figure 4 : Le flanc arrière 17 de la protubérance P3 contacte la face 41 près de son coin arrière 44; celui 22 de la protubérance P4 contacte le coin arrière 45 de la face 49 située entre les faces 41 et 43; et la protubérance P6 contacte la région arrière de la face 43.
- Figure 5 : La protubérance P1 contacte la partie avant de la face 41, près de son coin avant 46, et le segment de droite 29 de la protubérance P6 s'applique sur la face 43 près de son coin arrière 47.
- Figure 6 : La configuration est analogue à celle de la Figure 5, mais le coin 47 franchit le sommet de la protubérance P6.
- Figure 7 : Le coin 47 pénètre dans l'évidement E5, et on retrouve trois contacts P1-41, P4-43 et P6-42, les trois contacts s'effectuant dans la moitié avant des faces considérées. Ceci constitue la seconde position d'entraînement, analogue à celle de la Figure 1 mais décalée angulairement de 26° dans le sens anti-horaire F1 par rapport à l'axe de l'écrou.

Dans cette position, si on désigne par d1.2, d2.2 et d3.2 les distances de chaque point de contact au coin avant des faces correspondantes, on a les relations suivantes :
- d2.2. > d1.2;
- d3.2 > dl.2;
- d3.2 > d2.2; et
- 0,11L ≤ d3.2 ≤ 0,17L.

Dans cette position de la Figure 7, un couple peut de nouveau être appliqué dans le sens F. Puis l'opérateur effectue un nouveau mouvement de recul de la clé, illustré sur les Figures 8 à 12 :
- Figure 8 : Il y seulement deux contacts de guidage, à savoir celui du flanc arrière 13 de la protubérance P2 sur le coin arrière 44 de la face 41, et celui de la protubérance P5 sur la partie arrière de la face 43.
- Figure 9 : Il y a seulement deux contacts de guidage, à savoir celui du flanc avant 28 de la protubérance P5 sur le coin avant 51 de la face 42, et celui du flanc avant 12 de la protubérance P2 sur le coin avant 48 de la face 49 de l'écrou située entre Les faces 41 et 43.
- Figure 10 : Il y a seulement deux contacts de guidage, à savoir celui du flanc avant 12 de la protubérance P2 sur la région avant de la face 49, et celui de la protubérance P7 sur le coin arrière 50 de la face 42.
- Figure 11 : Configuration analogue à celle de la Figure 10, la protubérance P7 basculant autour du coin 50.
- Figure 12 : La protubérance P7, ayant franchi le coin 50, vient en appui sur la partie avant de la face 52 située immédiatement en arrière de la face 42, et la protubérance P5 vient en appui sur la partie avant de cette face 42. Le contact P2-49 est maintenu.

On se retrouve dans une position identique à celle de la Figure 3, c'est-à-dire dans la première position d'entraînement, mais avec un décalage angulaire arrière de 60° par rapport à celle de la Figure 3.

Le second recul de la clé, de la seconde position d'entraînement (Figure 7) à la première position d'entraînement (Figure 12), a comme amplitude angulaire 60 - 26 = 34°.

Grâce à la configuration des protubérances et des évidements décrite plus haut, les coins de l'écrou ne sont pas en contact avec la clé pendant les phases d'entraînement, et il ne se produit aucun coincement pendant les phases de recul ou phases de cliquetage.

Il est à noter que, pour certains rapports des cotes de la mâchoire et de l'écrou, en fonction des tolérances de fabrication, la protubérance P3 n'intervient pas pendant les mouvements de recul. En revanche, toutes les autres surfaces de guidage des protubérances P1, P2 et P4 à P7 servent toujours au moins une fois pendant au moins l'un des mouvements de recul. Plus précisément, lorsqu'on recule de la première position à la deuxième position, la clé est guidée par les protubérances servant d'entraînement dans la seconde position, et, de même, lorsqu'on recule de la deuxième position à la première position, la clé est guidée par les protubérances servant d'entraînement dans la première position.

La variante des Figures 14 à 16 diffère de celle de la Figure 13 par les points suivants.

D'une part, l'arceau avant 34 interrompu en 134 est renforcé par une toile 53, qui est une collerette intérieure annulaire adjacente à une face de la mâchoire et interrompue comme l'arceau 34, comme connu en soi.

D'autre part, le manche est deux fois contre-coudé : il présente à une extrémité un tronçon oblique 54 qui s'étend jusqu'à la toile 53, et de l'autre côté un tronçon oblique 55 sensiblement parallèle au tronçon 54 et s'écartant en sens inverse du plan général P du manche.

Enfin, la seconde tête d'entraînement 103A, parallèle au plan P comme la mâchoire 3, est identique à la mâchoire 3 de la Figure 13, avec l'arceau 34 continu.

L'orientation des protubérances de la tête 103A est telle qu'elle assure l'entraînement dans le sens anti-horaire et cliquette dans le sens horaire, dans la position de la Figure 15 où elle est appliquée à plat sur une surface 56, avec le contre-coudage 55 évitant un obstacle éventuel 57 en saillie sur cette surface. Après retournement de la clé par rapport au plan P, la mâchoire 3, au contraire, est entraînante dans le sens horaire et cliquette dans le sens anti-horaire, comme décrit plus haut.

## Revendications

1. Clé cliquetante pour entraîner un organe, notamment une vis ou un écrou, dont la tête (4) comporte un profil d'entraînement hexagonal, laquelle clé comporte une mâchoire monobloc (3) délimitée par un mors (5) avant et un mors arrière (6), en considérant le sens d'entraînement (F), reliés par un arceau de liaison (7), les mors comportant respectivement, pour une première position d'entraînement de la clé (Figure 3), une première (P2) et une seconde (P7) protubérances adaptées pour coopérer avec respectivement une face avant (41) et une face arrière (42) du profil d'entraînement dans la moitié avant de celles-ci, ces deux faces étant opposées, la mâchoire comportant en outre, sur l'arceau, une troisième protubérance bombée (P5) d'appui complémentaire, adaptée pour coopérer, en l'absence de couple et sur toute la gamme des couples d'entraînement appliqués, avec un point d'appui de la face intermédiaire (43) du profil d'entraînement située immédiatement en avant de ladite face arrière (42), ce point d'appui étant situé dans la moitié avant de cette face intermédiaire, l'arceau de liaison étant, en tout emplacement autre que ledit point d'appui, entièrement espacé de ladite tête (4) en l'absence de couple et pendant l'application du couple d'entraînement,
**caractérisée en ce que**:
- les mors avant (5) et arrière (6) comportent en outre, respectivement, pour une seconde position d'entraînement de la clé (Figure 7), une quatrième (P1) et une cinquième (P6) protubérances adaptées pour coopérer respectivement avec lesdites faces avant (41) et arrière (42) ;
- la mâchoire (3) comporte en outre, sur l'arceau (7), une sixième protubérance bombée (P4) d'appui complémentaire adaptée pour coopérer, en l'absence de couple et sur toute la gamme des couples d'entraînement appliqués, avec un point d'appui de ladite face intermédiaire (43), ce point d'appui étant situé dans la moitié avant de cette face intermédiaire, l'arceau de liaison étant également, dans ladite seconde position d'entraînement, en tout emplacement autre que ledit point d'appui, entièrement espacé de ladite tête (4) en l'absence de couple et pendant l'application du couple d'entraînement; et
- il existe un même décalage angulaire A, compris entre 24 et 28° environ, notamment égal à environ 26°, entre les points de contact d'entraînement avec ladite tête desdites première à troisième protubérances (P2, P7, P5) et ceux desdites quatrième à sixième protubérances (P1, P6, P4), respectivement, de sorte que l'on passe de la première à la deuxième position d'entraînement par une rotation arrière de la clé de l'angle A et de la deuxième à la première position d'entraînement par une rotation arrière de la clé de l'angle (60°-A).

2. Clé cliquetante selon la revendication 1, **caractérisée en ce que** les six protubérances (P1, P2, P4 à P7) sont toutes arrondies dans leur région de contact avec les faces correspondantes de la tête dans les positions d'entraînement de la clé.

3. Clé cliquetante selon la revendication 1 ou 2, **caractérisée en ce que** les deuxième (P7) et cinquième (P6) protubérances présentent sur leur flanc arrière une face sensiblement rectiligne (32, 29).

4. Clé cliquetante selon l'une quelconque des revendications 1 à 3, **caractérisée en ce que**, dans chaque position d'entraînement, la distance (d2.1, d2.2) entre le point de contact avec la tête (4) de la protubérance arrière (P7, P6) et le coin avant de la face arrière (42), est supérieure à la distance (d1.1, d1.2) entre le point de contact avec la tête de la protubérance avant (P2, P1) et le coin avant de la face avant (41).

5. Clé cliquetante selon l'une quelconque des revendications 1 à 4, **caractérisée en ce que** la distance (d3.1) entre le point d'appui de la troisième protubérance (P5) et le coin avant (45) de ladite face intermédiaire (43), est comprise entre 0,25L et 0,29L, où L est la longueur du côté de l'hexagone de la tête (4) .

6. Clé cliquetante selon l'une quelconque des revendications 1 à 5, **caractérisée en ce que** la distance (d3.2) entre le point d'appui de la sixième protubérance (P4) et le coin avant (45) de ladite face intermédiaire (43), est comprise entre environ 0,11L et 0,17L, où L est la longueur du côté de l'hexagone de la tête (4).

7. Clé cliquetante selon l'une quelconque des revendications 1 à 6, **caractérisée en ce que**, dans chaque position d'entraînement, la distance (d3.1, d3.2) entre ledit point d'appui et le coin avant (45) de ladite face intermédiaire (43) est supérieure à la distance (d1.1., d1.2) entre le point de contact de la première (P2) (respectivement la quatrième (P1)) protubérance avec la tête (4) et le coin avant (46) de la face avant (41).

8. Clé cliquetante selon l'une quelconque des revendications 1 à 7, **caractérisée en ce que**, dans chaque position d'entraînement, la distance (d3.1, d3.2) entre ledit point d'appui et le coin avant (45) de ladite face intermédiaire (43) est supérieure à la distance (d2.1., d2.2), entre le point de contact de la deuxième (P7) (respectivement la cinquième P6)) protubérance avec la tête (4) et le coin avant (47) de la face arrière (42).

9. Clé cliquetante selon l'une quelconque des revendications 1 à 8, **caractérisée en ce que** la mâchoire (3) comporte en outre une septième protubérance (P3) située entre la première (P2) et la sixième (P4) protubérances, cette septième protubérance ne comportant pas de flanc avant actif et présentant un flanc arrière (17) qui, au moins pour certaines cotes de la tête (4) et de la mâchoire, forme une surface de guidage de la clé (1) pendant l'un au moins des mouvements de recul de la clé.

10. Clé cliquetante selon la revendication 9, **caractérisée en ce qu'**au moins pour certaines cotes de la mâchoire (3) et de la tête (4), chacune des sept protubérances (P1 à P7) intervient pour le guidage lors de l'un au moins des mouvements de recul.

11. Clé cliquetante selon l'une quelconque des revendications 1 à 10, **caractérisée en ce que** lors de son recul de la première position d'entraînement à la deuxième position d'entraînement, la clé est guidée par les protubérances servant d'entraînement dans la seconde position d'entraînement, et, lors de son recul de la deuxième position d'entraînement à la première position d'entraînement, la clé est guidée par les protubérances servant d'entraînement dans la première position d'entraînement.

12. Clé cliquetante selon l'une quelconque des revendications 1 à 11, **caractérisée en ce qu'**entre les deuxième (P7) et cinquième (P6) protubérances est prévu un évidement (E6) dont la profondeur (p6) est comprise entre environ 0,3x16 et 0,4x16, où 16 désigne la distance entre les points de contact d'entraînement (A6, A7) des deuxième et cinquième protubérances sur la tête (4).

13. Clé cliquetante selon l'une quelconque des revendications 1 à 12, **caractérisée en ce qu'**entre les cinquième (P6) et troisième (P5) protubérances est prévu un évidement (E5) dont la profondeur (p5) est comprise entre environ 0.25x15 et 0,33x15, où 15 désigne la distance entre les points de contact d'entraînement des cinquième et troisième protubérances sur la tête.

14. Clé cliquetante selon l'une quelconque des revendications 1 à 13, **caractérisée en ce qu'**entre les troisième (P5) et sixième (P4) protubérances est prévu un évidement (E4) dont la profondeur (p4) est comprise entre environ 0,27x14 et 0,40x14, où 14 désigne la distance entre les points de contact d'entraînement des troisième et sixième protubérances sur la tête.

15. Clé cliquetante selon l'une quelconque des revendications 1 à 14, **caractérisée en ce que** la mâchoire (3) forme une fourche ouverte.

16. Clé cliquetante selon l'une quelconque des revendications 1 à 14, **caractérisée en ce que** la mâchoire est refermée par un arceau avant (34) pour former un oeil, cet arceau avant étant conformé de manière à éviter tout contact avec la tête (4) dans chacune des positions d'entraînement et lors des mouvements de recul de la clé (1) lorsqu'on pousse cette clé vers la tête suivant l'axe (X-X) du manche (2).

17. Clé cliquetante selon la revendication 16, **caractérisée en ce que** l'arceau avant (34) comporte une interruption (134) permettant le passage d'une tige ou d'un tube relié à ladite tête (4).

18. Clé cliquetante selon l'une quelconque des revendications 1 à 17, **caractérisée en ce que** la mâchoire (3) est disposée à une extrémité d'un manche (2) muni à son autre extrémité d'une seconde mâchoire (103A) analogue à la première mâchoire (3) et de dimension identique ou différente, ou d'une tête d'entraînement d'un autre type, notamment du type clé ouverte ou clé à oeil(103).

19. Clé cliquetante selon la revendication 18, **caractérisée en ce que** la seconde mâchoire (103A) a la même dimension que la première mâchoire (3) mais est adaptée pour entraîner la tête (4) en sens inverse.

20. Clé cliquetante selon l'une quelconque des revendications 1 à 19, **caractérisée en ce que** le manche (2) est contre-coudé (en 54, 55) au voisinage d'une ou de chaque mâchoire (3, 103A), et/ou une ou chaque mâchoire comporte une toile (53), afin d'indiquer le sens de mise en place de la mâchoire sur la tête(4).

## Patentansprüche

1. Ratschenschlüssel zum Antreiben eines Organs, insbesondere einer Schraube oder einer Mutter, dessen Kopf (4) ein hexagonales Antriebsprofil aufweist, wobei der Schlüssel eine Einzelblock-Klemmbacke (3) aufweist, die bei Betrachtung in Antriebsrichtung (F) durch eine vordere Backe (5) und eine hintere Backe (6) begrenzt ist, die durch einen Verbindungsbügel (7) verbunden sind, wobei die Backen jeweils für eine erste Antriebsstellung des Schlüssels (Fig. 3) einen ersten (P2) und einen zweiten (P7) Vorsprung besitzen, die so beschaffen sind, daß sie mit einer vorderen Fläche (41) bzw. mit einer hinteren Fläche (42) des Antriebsprofils in der vorderen Hälfte derselben zusammenwirken, wobei diese beiden Flächen einander zugewandt sind, wobei die Klemmbacke außerdem auf dem Bügel einen dritten, komplementären, ausgebauchten Vorsprung (P5) aufweist, der so beschaffen ist, daß er bei Abwesenheit eines Drehmoments und im gesamten Bereich der ausgeübten Drehmomente mit einem Abstützpunkt der Zwischenfläche (43) des Antriebsprofils, die sich direkt vor der hinteren Fläche (42) befindet, zusammenwirkt, wobei sich dieser Abstützpunkt in der vorderen Hälfte dieser Zwischenfläche befindet, wobei der Verbindungsbügel bei Abwesenheit eines Drehmoments und während der Ausübung des Antriebsdrehmoments überall außer an dem Abstützpunkt vom Kopf (4) vollständig beabstandet ist,
**dadurch gekennzeichnet, daß**:
- die vordere Backe (5) und die hintere Backe (6) außerdem jeweils für eine zweite Antriebsstellung des Schlüssels (Fig. 7) einen vierten Vorsprung (P1) bzw. einen fünften Vorsprung (P6) aufweisen, die so beschaffen sind, daß sie mit der vorderen Fläche (41) bzw. mit der hinteren Fläche (42) zusammenwirken;
- die Klemmbacke (3) außerdem auf dem Bügel (7) einen sechsten, komplementären, ausgebauchten Abstützvorsprung (P4) aufweist, der so beschaffen ist, daß er bei Abwesenheit eines Drehmoments und im gesamten Bereich der ausgeübten Antriebsdrehmomente mit einem Abstützpunkt der Zwischenfläche (43) zusammenwirkt, wobei sich dieser Abstützpunkt in der vorderen Hälfte dieser Zwischenfläche befindet, wobei der Verbindungsbügel auch in der zweiten Antriebsstellung bei Abwesenheit eines Drehmoments und während der Ausübung des Antriebsdrehmoments überall außer an dem Abstützpunkt von dem Kopf (4) vollständig beabstandet ist; und
- zwischen den Antriebskontaktpunkten der ersten bis dritten Vorsprünge (P2, P7, P5) mit dem Kopf und jenen der vierten bis sechsten Vorsprünge (P1, P6, P4) mit dem Kopf derselbe Winkelversatz A, der im Bereich von etwa 24 bis 28° liegt und insbesondere bei etwa 26° beträgt, vorhanden ist, so daß durch eine Rückwärtsdrehung des Schlüssels um den Winkel A von der ersten in die zweite Antriebsstellung übergegangen wird und durch eine Rückwärtsdrehung des Schlüssels um den Winkel (60° - A) von der zweiten in die erste Antriebsstellung übergegangen wird.

2. Ratschenschlüssel nach Anspruch 1, **dadurch gekennzeichnet, daß** alle sechs Vorsprünge (P1, P2, P4 bis P7) in ihrem Kontaktbereich mit den entsprechenden Flächen des Kopfes in den Antriebsstellungen des Kopfes abgerundet sind.

3. Ratschenschlüssel nach Anspruch 1 oder 2, **dadurch gekennzeichnet, daß** die zweiten (P7) und fünften (P6) Vorsprünge an ihrer hinteren Flanke eine im wesentlichen geradlinige Fläche (32, 29) aufweisen.

4. Ratschenschlüssel nach einem der Ansprüche 1 bis 3, **dadurch gekennzeichnet, daß** in jeder Antriebsstellung der Abstand (d2.1, d2.2) zwischen dem Kontaktpunkt des hinteren Vorsprungs (P7, P6) mit dem Kopf (4) und der vorderen Ecke der hinteren Fläche (42) größer ist als der Abstand (d1.1, d1.2) zwischen dem Kontaktpunkt des vorderen Vorsprungs (P2, P1) mit dem Kopf und der vorderen Ecke der vorderen Fläche (41).

5. Ratschenschlüssel nach einem der Ansprüche 1 bis 4, **dadurch gekennzeichnet, daß** der Abstand (d3.1) zwischen dem Abstützpunkt des dritten Vorsprungs (P5) und der vorderen Ecke (45) der Zwischenfläche (43) im Bereich von 0,25L und 0,29L liegt, wobei L die Länge der Seite des Sechsecks des Kopfes (4) ist.

6. Ratschenschlüssel nach einem der Ansprüche 1 bis 5, **dadurch gekennzeichnet, daß** der Abstand (d3.2) zwischen dem Abstützpunkt des sechsten Vorsprungs (P4) und der vorderen Ecke (45) der Zwischenfläche (43) im Bereich von etwa 0,11L bis etwa 0,17L liegt, wobei L die Länge der Seite des Sechsecks des Kopfes (4) ist.

7. Ratschenschlüssel nach einem der Ansprüche 1 bis 6, **dadurch gekennzeichnet, daß** in jeder Antriebsstellung der Abstand (d3.1, d3.2) zwischen dem Abstützpunkt und der vorderen Ecke (45) der Zwischenfläche (43) größer ist als der Abstand (d1.1, d1.2) zwischen dem Kontaktpunkt des ersten Vorsprungs (P2) (bzw. des vierten Vorsprungs (P1)) mit dem Kopf (4) und der vorderen Ecke (46) der vorderen Fläche (41).

8. Ratschenschlüssel nach einem der Ansprüche 1 bis 7, **dadurch gekennzeichnet, daß** in jeder Antriebsstellung der Abstand (d3.1, d3.2) zwischen dem Abstützpunkt und der vorderen Ecke (45) der Zwischenfläche (43) größer ist als der Abstand (d2.1, d2.2) zwischen dem Kontaktpunkt des zweiten Vorsprungs (P7) (bzw. des fünften Vorsprungs (P6)) mit dem Kopf (4) und der vorderen Ecke (47) der hinteren Fläche (42).

9. Ratschenschlüssel nach einem der Ansprüche 1 bis 8, **dadurch gekennzeichnet, daß** die Klemmbacke (3) außerdem einen siebten Vorsprung (P3) aufweist, der sich zwischen dem ersten Vorsprung (P2) und dem sechsten Vorsprung (P4) befindet, wobei dieser siebte Vorsprung keine aktive vordere Flanke besitzt und eine hintere Flanke (17) aufweist, die wenigstens für bestimmte Seiten des Kopfes (4) und der Klemmbacke eine Führungsoberfläche fiir den Schlüssel (1) wenigstens während der Rücklaufbewegungen des Schlüssels bildet.

10. Ratschenschlüssel nach Anspruch 9, **dadurch gekennzeichnet, daß** sich jeder der sieben Vorsprünge (P1 bis P7) wenigstens für bestimmte Seiten der Klemmbacke (3) und des Kopfes (4) auf die Führung wenigstens bei einer der Rücklaufbewegungen auswirkt.

11. Ratschenschlüssel nach einem der Ansprüche 1 bis 10, **dadurch gekennzeichnet, daß** der Schlüssel bei seinem Rücklauf von der ersten Antriebsstellung in die zweite Antriebsstellung durch die Vorsprünge geführt wird, die in der zweiten Antriebsstellung als Antrieb dienen, und bei seinem Rücklauf von der zweiten Antriebsstellung in die erste Antriebsstellung durch die Vorsprünge geführt wird, die in der ersten Antriebsstellung als Antrieb dienen.

12. Ratschenschlüssel nach einem der Ansprüche 1 bis 11, **dadurch gekennzeichnet, daß** zwischen dem zweiten Vorsprung (P7) und dem fünften Vorsprung (P6) eine Aussparung (E6) vorgesehen ist, deren Tiefe (p6) im Bereich von etwa 0,3 × 16 und 0,4 × 16 liegt, wobei 16 den Abstand zwischen den Antriebskontaktpunkten (A6, A7) des zweiten bzw. des fünften Vorsprungs am Kopf (4) bezeichnet.

13. Ratschenschlüssel nach einem der Ansprüche 1 bis 12, **dadurch gekennzeichnet, daß** zwischen dem fünften Vorsprung (P6) und dem dritten Vorsprung (P5) eine Aussparung (E5) vorgesehen ist, deren Tiefe (p5) im Bereich von etwa 0,25 × 15 und 0,33 × 15 liegt wobei 15 den Abstand zwischen den Antriebskontaktpunkten des fünften Vorsprungs bzw. des dritten Vorsprungs am Kopf bezeichnet.

14. Ratschenschlüssel nach einem der Ansprüche 1 bis 13, **dadurch gekennzeichnet, daß** zwischen dem dritten Vorsprung (P5) und dem sechsten Vorsprung (P4) eine Aussparung (E4) vorgesehen ist, deren Tiefe (p4) im Bereich von etwa 0,27 × 14 und 0,40 × 14 liegt, wobei 14 den Abstand zwischen den Antriebskontaktpunkten des dritten Vorsprungs bzw. des sechsten Vorsprungs am Kopf bezeichnet.

15. Ratschenschlüssel nach einem der Ansprüche 1 bis 14, **dadurch gekennzeichnet, daß** die Klemmbacke (3) eine offene Gabel bildet.

16. Ratschenschlüssel nach einem der Ansprüche 1 bis 14, **dadurch gekennzeichnet, daß** die Klemmbacke durch einen vorderen Bügel (34) geschlossen ist, um einen Ring zu bilden, wobei dieser vordere Bügel so angepaßt ist, daß jeder Kontakt mit dem Kopf in jeder der Antriebsstellungen und bei Rücklaufbewegungen des Schlüssels (1) vermieden wird, wenn dieser Schlüssel längs der Achse (X-X) des Griffs (2) zum Kopf gedrückt wird.

17. Ratschenschlüssel nach Anspruch 16, **dadurch gekennzeichnet, daß** der vordere Bügel (34) eine Unterbrechung (134) aufweist, die den Durchgang eines Stifts oder eines Rohrs, der bzw. das mit dem Kopf (4) verbunden ist, ermöglicht.

18. Ratschenschlüssel nach einem der Ansprüche 1 bis 17, **dadurch gekennzeichnet, daß** die Klemmbacke (3) an einem Ende eines Griffs (2) angeordnet ist, der an seinem anderen Ende mit einer zweiten Klemmbacke (103A) versehen ist, die zur ersten Klemmbacke (3) analog ist und gleiche oder verschiedene Abmessungen besitzt, oder mit einem Antriebskopf eines anderen Typs, insbesondere eines Gabelschlüssels oder eines Ringschlüssels (103), versehen ist.

19. Ratschenschlüssel nach Anspruch 18, **dadurch gekennzeichnet, daß** die zweite Klemmbacke (103A) die gleichen Abmessungen wie die erste Klemmbacke (3) hat, jedoch so beschaffen ist, daß sie den Kopf (4) in entgegengesetzter Richtung antreibt.

20. Ratschenschlüssel nach einem der Ansprüche 1 bis 19, **dadurch gekennzeichnet, daß** der Griff (2) in der Nähe einer oder jeder Klemmbacke (3, 103A) gekröpft ist und/oder jede Klemmbacke eine Ausstanzung (53) aufweist, um die Richtung der Anordnung der Klemmbacke am Kopf (4) anzugeben.

## Claims

1. Ratchet wrench for driving a device, in particular a screw or a nut, the head (4) of which comprises a hexagonal driving profile, which wrench comprises a monobloc clamping jaw (3), which is delimited by a front jaw (5) and a rear jaw (6), taking into account the driving direction (F), which jaws are connected by a connecting arch (7), the jaws comprising respectively, for a first driving position of the wrench (Figure 3), a first (P2) and a second (P7) protuberance, which are adapted to cooperate respectively with one front face (41) and one rear face (42) of the driving profile in the front half of said faces, these two faces being opposite, the clamping jaw comprising furthermore, on the arch, a third complementary convex bearing protuberance (P5) which is adapted to cooperate, in the absence of torque and over the whole range of applied driving torques, with a bearing point of the intermediate face (43) of the driving profile situated immediately in front of said rear face (42), this bearing point being situated in the front half of this intermediate face, the connecting arch being, in any position other than said bearing point, entirely spaced from said head (4) in the absence of torque and during application of the driving torque, **characterised in that**:
- the front jaw (5) and rear jaw (6) comprise furthermore respectively, for a second driving position of the wrench (Figure 7), a fourth (P1) and a fifth (P6) protuberance which are adapted to cooperate respectively with said front face (41) and rear face (42);
- the clamping jaw (3) comprises in addition, on the arch (7), a sixth complementary convex bearing protuberance (P4) which is adapted to cooperate, in the absence of torque and over the whole range of applied driving torques, with a bearing point of said intermediate face (43), this bearing point being situated in the front half of this intermediate face, the connecting arch being likewise, in said second driving position, in any position other than said bearing point, entirely spaced from said head (4) in the absence of torque and during application of the driving torque; and
- there exists the same angular displacement A, between approximately 24° and 28°, in particular equal to approximately 26°, between the driving contact points with said head of said first to third protuberances (P2, P7, P5) and those of said fourth to sixth protuberances (P1, P6, P4) respectively, so that one passes from the first to the second driving position by backward rotation of the wrench by the angle A and from the second to the first driving position by a backward rotation of the wrench by the angle (60°-A).

2. Ratchet wrench according to claim 1, **characterised in that** the six protuberances (P1, P2, P4 to P7) are all rounded off in their contact region with the corresponding faces of the head in the driving positions of the wrench.

3. Ratchet wrench according to claim 1 or 2, **characterised in that** the second (P7) and fifth (P6) protuberances present on their rear side a substantially rectilinear face (32, 39).

4. Ratchet wrench according to any of the claims 1 to 3, **characterised in that**, in each driving position, the distance (d2.1, d2.2) between the contact point with the head (4) of the rear protuberance (P7, P6) and the front corner of the rear face (42) is greater than the distance (d1.1, d1.2) between the point of contact with the head of the front protuberance (P2, P1) and the front corner of the front face (41).

5. Ratchet wrench according to any of the claims 1 to 4, **characterised in that** the distance (d3.1) between the bearing point of the third protuberance (P5) and the front corner (45) of said intermediate face (43) is between 0.25L and 0.29L, where L is the length of the side of the hexagon of the head (4).

6. Ratchet wrench according to any of the claims 1 to 5, **characterised in that** the distance (d3.2) between the bearing point of the sixth protuberance (P4) and the front corner (45) of said intermediate face (43) is between approximately 0.11L and 0.17L, where L is the length of the side of the hexagon of the head (4).

7. Ratchet wrench according to any of the claims 1 to 6, **characterised in that**, in each driving position, the distance (d3.1, d3.2) between said bearing point and the front corner (45) of said intermediate face (43) is greater than the distance (d1.1, d1.2) between the contact point of the first (P2) (respectively the fourth (P1)) protuberance with the head (4) and the front corner (46) of the front face (41).

8. Ratchet wrench according to any of the claims 1 to 7, **characterised in that**, in each driving position, the distance (d3.1, d3.2) between said bearing point and the front corner (45) of said intermediate face (43) is greater than the distance (d2.1, d2.2) between the contact point of the second (P7) (respectively the fifth (P6)) protuberance with the head (4) and the front corner (47) of the rear face (42).

9. Ratchet wrench according to any of the claims 1 to 8, **characterised in that** the clamping jaw (3) comprises in addition a seventh protuberance (P3) which is situated between the first (P2) and the sixth (P4) protuberances, this seventh protuberance not comprising an active front edge and presenting a rear edge (17) which, at least for certain sides of the head (4) and of the clamping jaw, forms a guiding surface for the wrench (1) during one at least of the backward movements of the wrench.

10. Ratchet wrench according to claim 9, **characterised in that**, at least for certain sides of the clamping jaw (3) and of the head (4), each one of the seven protuberances (P1 to P7) intervenes for guidance during one at least of the backward movements.

11. Ratchet wrench according to any of the claims 1 to 10, **characterised in that**, during its backward movement from the first driving position to the second driving position, the wrench is guided by the protuberances which serve for driving into the second driving position and, during its backward movement from the second driving position to the first driving position, the wrench is guided by the protuberances which serve for driving into the first driving position.

12. Ratchet wrench according to any of the claims 1 to 11, **characterised in that**, between the second (P7) and fifth (P6) protuberances there is provided a recess (E6), the depth (p6) of which is between approximately 0.3 x 16 and 0.4 x 16, where 16 designates the distance between the driving contact points (A6, A7) of the second and fifth protuberances on the head (4).

13. Ratchet wrench according to any of the claims 1 to 12, **characterised in that**, between the fifth (P6) and third (P5) protuberances, there is provided a recess (E5), the depth (p5) of which is between approximately 0.25 x 15 and 0.33 x 15, where 15 designates the distance between the driving contact points of the fifth and third protuberances on the head.

14. Ratchet wrench according to any of the claims 1 to 13, **characterised in that**, between the third (P5) and sixth (P4) protuberances there is provided a recess (E4), the depth (p4) of which is between approximately 0.27 x 14 and 0.40 x 14, where 14 designates the distance between the driving contact points of the third and sixth protuberances on the head.

15. Ratchet wrench according to any of the claims 1 to 14, **characterised in that** the clamping jaw (3) forms an open fork.

16. Ratchet wrench according to any of the claims 1 to 14, **characterised in that** the clamping jaw is closed by a front arch (34) in order to form an eye, this front arch being adapted so as to avoid any contact with the head (4) in each of the driving positions and during backward movements of the wrench (1) when this wrench is pushed towards the head following the axis (X - X) of the handle (2).

17. Ratchet wrench according to claim 16, **characterised in that** the front arch (34) comprises a break (134) which allows the passage of a rod or of a tube which is connected to said head (4).

18. Ratchet wrench according to any of the claims 1 to 17, **characterised in that** the clamping jaw (3) is disposed at one end of a handle (2) which is provided at its other end with a second clamping jaw (103A) which is analogous to the first clamping jaw (3) and being of an identical or different dimension, or with a driving head of another type, in particular of the open wrench type or a ring spanner (103).

19. Ratchet wrench according to claim 18, **characterised in that** the second clamping jaw (103A) has the same dimension as the first clamping jaw (3) but is adapted to drive the head (4) in the opposite direction.

20. Ratchet wrench according to any of the claims 1 to 19, **characterised in that** the handle (2) is bent at right angles (in 54, 55) in the vicinity of one or of each clamping jaw (3, 103A), and/or one or each clamping jaw comprises a flange (53) so as to indicate the positioning direction of the jaw on the head (4).
